# EUROPÄISCHE PATENTSCHRIFT

(11) **EP 1 242 188 B1**
(45) Veröffentlichungstag und Bekanntmachung des Hinweises auf die Patenterteilung: **30.03.2005**
(21) Anmeldenummer: 01953864.4
(22) Anmeldetag: 30.06.2001
(51) Int. Cl.: B03C 3/74, B03C 3/06

(54) **ELEKTROABSCHEIDER**
ELECTROSTATIC SEPARATOR
SEPARATEUR ELECTROSTATIQUE

(30) Priorität: 11.07.2000 DE 10033642
(43) Veröffentlichungstag der Anmeldung: 25.09.2002
(73) Patentinhaber: Hengst GmbH & Co. KG, 48147 Münster (DE)
(72) Erfinder: AHLBORN, Stephan, 48308 Senden (DE); SCHUMANN, Heiko, 48145 Münster (DE)
(74) Vertreter: Habbel, Lutz, Dipl.-Ing.
(86) Internationale Anmeldenummer: PCT/DE2001/002487
(87) Internationale Veröffentlichungsnummer: WO 2002/004126

(56) Entgegenhaltungen:
- EP-A- 0 433 152
- DE-C- 19 822 332

## Beschreibung

Die Erfindung bezieht sich auf einen Elektroabscheider zur Abscheidung von flüssigen oder festen Partikeln aus einem Gasstrom, nach den Oberbegriffen der Ansprüche 1 bzw. 12.

Derartige Elektroabscheider sind aus der DE 198 22 332 C1 bekannt. Dort ist außerhalb des die Niederschlagselektrode ausbildenden Rohres ein die Bewegung des Reinigungskörpers bewirkendes Betätigungsmittel (z.B. ein thermisch betätigbares Wächsdehnstoffelement) angeordnet, das über einen Ausleger und einen Haltearm bewegungsmäßig mit dem Reinigungskörper verbunden ist. Dabei wird für die Anordnung und Unterbringung des Betätigungsmittels zusätzlicher Bauraum benötigt, der in vielen Anwendungen nicht zur Verfügung steht, z.B. beim Betrieb des Elektroabscheiders an einem Verbrennungsmotor.

Aufgabe der Erfindung ist es daher, einen Elektroabscheider zu entwickeln, der eine Reinigung des die Korona ausbildenden Abschnitts der Innenelektrode ermöglicht und dabei kompakt und platzsparend aufgebaut ist.

Diese Aufgabe wird durch die in den Ansprüchen 1 bzw. 12 angegebenen Merkmale gelöst.

Vorteilhafte Ausgestaltungen der Erfindung sind in den Unteransprüchen angegeben.

Die Grundidee der Erfindung besteht darin, durch die hohle Ausgestaltung der Innenelektrode, in dem Abschnitt, wo die Innenelektrode einen größeren Durchmesser aufweist, in vorteilhafter Weise bisher ungenutzten Bauraum zugänglich zu machen, der für die Unterbringung von den Reinigungsmechanismus bewirkenden Komponenten verwendet wird.

Durch die Integration des Betätigungselements und/oder damit verbundener Kraftübertragungsmittel in die Innenelektrode wird insgesamt eine kompakte und platzsparende Bauweise des Elekroabscheiders erreicht. Für den erfindungsgemäß ausgebildeten Elektroabscheider wird nicht mehr Bauraum benötigt als für einen Elektroabscheider bei dem der Koronabereich der Innenelektrode nicht gereinigt wird. Die Anbringung von zusätzlichen Bauteilen neben dem die Niederschlagselektrode bildenden Rohr entfällt ganz oder wird auf ein Minimum begrenzt.

Ausführungsbeispiele der Erfindung werden anhand der Zeichnung näher erläutert. Es zeigt:
- Figur 1: einen Schnitt durch eine erste Ausführungsform des Elektroabscheiders, bei der eine den zweiten Abschnitt der Innenelektrode ausbildende Nadel zur Reinigung gegenüber einem unbeweglichen Reinigungskörper verschoben wird, wobei dieser Elektroabscheider an einem Verbrennungsmotor eingesetzt wird und in der Stellung bei laufendem Motor dargestellt ist,
- Figur 2: wie Figur 1, jedoch in der Stellung bei Motorstillstand,
- Figur 3: einen Schnitt durch eine zweite Ausführungsform des Elektroabscheiders, bei der der Reinigungskörper gegenüber der den ersten Abschnitt der Innenelektrode ausbildenden unbeweglichen Nadel zur Reinigung verschoben wird, wobei dieser Elektroabscheider an einem Verbrennungsmotor eingesetzt wird und in der Stellung bei laufendem Motor dargestellt ist,
- Figur 4: wie Figur 3, jedoch in der Stellung bei Motorstillstand,
- Figur 5: einen Schnitt durch eine dritte Ausführungsform des Elektroabscheiders,
- Figur 6: eine Seitenansicht einer hohlen, geschlitzten Innenelektrode mit einem Halteelement für den Reinigungskörper,
- Figur 7: einen Querschnitt durch die Niederschlagselektrode im Bereich des Reinigungskörpers und des Halteelements.

In Figur 1 und Figur 2 ist jeweils ein Schnitt durch eine erste Ausführungsform des Elektroabscheiders dargestellt, der vorzugsweise an einem Verbrennungsmotor zur Entölung von Kurbelgehäusegasen eingesetzt wird. Dabei zeigt Figur 1 den Elektroabscheider in der Stellung bei laufendem Motor, während Figur 2 den Elektroabscheider bei Motorstillstand zeigt. Der Elektroabscheider besteht aus einem Rohr (1), das in Längsrichtung von dem zu reinigenden Gas durchströmt wird, wobei dessen Innenwandung (1A) eine Niederschlagselektrode für die abzuscheidenden Partikel bildet. Mittig innerhalb des Rohres (1) ist in Längsrichtung verlaufend eine Innenelektrode (2) angeordnet, wobei in dem Raum zwischen dieser Innenelektrode (2) und der Niederschlagselektrode (1A) ein elektrisches Hochspannungsfeld besteht. Die Innenelektrode (2) weist einströmseitig einen ersten Abschnitt (2A) mit einer geringen Querschnittsfläche und abströmseitig einen zweiten Abschnitt (2B) mit einer demgegenüber größeren Querschnittsfläche auf. Dabei dient der erste Abschnitt (2A) im wesentlichen zur Ausbildung einer Korona und der zweite Abschnitt (2B) im wesentlichen zur Ausbildung eines elektrostatischen Abscheidefeldes. Durch diese zweistufige Ausbildung der Innenelektrode (2) , wobei die Korona auf einen bestimmten Abschnitt (2A) begrenzt ist und sich nicht über die gesamte Länge der Innenelektrode (2) erstreckt, wird in bekannter Weise ein hinsichtlich der aufzubringenden elektrischen Leistung sparsamer Betrieb des Elektroabscheiders bei gleichzeitig guter Abscheidung gewährleistet. Dabei ist der die Korona ausbildende Abschnitt (2A) der Innenelektrode (2) vorzugsweise als Nadel ausgebildet. Es ist jedoch z.B. auch vorgesehen, den die Korona ausbildenden ersten Abschnitt (2A) als einströmseitig konisch oder allgemein spitz zulaufenden Fortsatz des zweiten Abschnitts (2B) der Innenelektrode (2) auszugestalten.

Zur Reinigung der Nadel (2A) ist ein Reinigungskörper (3) vorgesehen. Die Reinigung erfolgt durch eine Relativbewegung des Reinigungskörpers (3) gegenüber der Nadel (2A) im Berührungskontakt mit dieser. Das Betätigungsmittel (4) zur Bewirkung dieser Relativbewegung ist nun erfindungsgemäß im hohl ausgebildeten zweiten Abschnitt (2B) der Innenelektrode (2) angeordnet. Gemäß der in den Figuren 1 und 2 dargestellten Ausführungsform wird die Nadel (2A) zur Reinigung gegenüber dem unbeweglichen Reinigungskörper (3) verschoben, während gemäß der in den Figuren 3 bis 7 dargestellten Ausführungsformen der Reinigungskörper (3) gegenüber der feststehenden Nadel (2A) verschoben wird.

Beim Einsatz des Elektroabscheiders an einem Verbrennungsmotor wird vorzugsweise ein solches Betätigungsmittel (4) ausgewählt, das die Relativbewegung zwischen dem Reinigungskörper mittels motoreigener Energien wie Temperatur- oder Druckgefälle oder Vibrationen bewirkt. Beim Einsatz des Elektroabscheiders für die Entöfung von Kurbelgehäusegasen wird vorzugsweise ein Ausdehnungselement (4) verwendet, das sich bei laufendem Motor über die Wärmezufuhr durch die heißen Kurbelgehäusegase ausdehnt und so kraftmäßig auf einen Stößel (4A) einwirkt, der dann gegen die Wirkung einer Feder (5) ausgefahren wird. Bei Motorstillstand sinkt die Temperatur auf die Umgebungstemperatur, so daß der Stößel (4A) durch die Wirkung einer Feder (5) eingefahren wird. Die Feder (5) ist ebenfalls in der hohlen Innenelektrode (2) untergebracht und kann als rückstellendes Betätigungselement bezeichnet werden. Die Nadel (2A) ist in einer mit dem Ausdehnungselement (4) verbundenen einströmseitig angeordneten Hülse (4B) angeordnet. Dabei kann sie beispielsweise in diese eingepresst sein. Die Hülse (4B) kann einstückig mit dem Ausdehnungselement (4) verbunden sein oder aber auch als separates Bauteil an diesem angeordnet sein. Auf der der Nadel (2A) gegenüberliegenden Seite des Ausdehnungselements (4) ist der Stößel (4A) angeordnet, der sich innerhalb der hohlen Innenelektrode (2) auf einem dort festgelegten Zapfen (6) als Widerlager abstützt. Die Feder (5) stützt sich einerseits auf einer Kontur der Innenelektrode (2) ab und andererseits auf einem Vorsprung des Ausdehnungselements (4) bzw. auf einem Vorsprung eines das Ausdehnungselement umgebenden Körpers (z.B. die vorstehend erwähnte Hülse).

Der Reinigungskörper (3) ist vorzugsweise am einströmseitigen Ende des hohlen zweiten Abschnitts (28) der Innenelektrode (2) angeordnet. Für diesen Zweck weist die Innenelektrode (2) dort eine kleine Öffnung auf, in die der Reinigungskörper (3) eingepresst oder eingeclipst wird. Der Reinigungskörper (3) selbst ist vorzugsweise von einem Elastomerplättchen gebildet, das von der Nadel (2A) für die Reinigung durchstochen wird. Es ist jedoch z.B. auch vorgesehen, den Reinigungskörper als Reinigungsbürste mit radial nach innen ragenden Mikroborsten auszubilden.

Die Wirkungsweise der Nadelabreinigung gemäß der Ausführung von Fig. 1 und 2 ist folgende: Nach dem Einschalten des Motors erwärmen die bei laufendem Motor heißen Kurbelgehäusegase sowie der heiße Motorraum insgesamt das Ausdehnungselement (4). Daraufhin fährt der sich gegenüber dem Zapfen (6) abstützende Stößel (4A) aus und verschiebt das Ausdehnungselement (4) mit der daran befindlichen Nadel (2A) gegen die Wirkung der Feder (5) in der Zeichnung nach unten. Dabei durchstößt die Nadel (2A) den Reinigungskörper (3). Im Betriebszustand des Elektroabscheiders bei laufendem Motor ragt die Nadel (2A) als der die Korona ausbildende Abschnitt der Innenelektrode (2) aus dem zweiten Abschnitt (2B) der Innenelektrode (2) heraus. Bei Motorstillstand und dadurch bedingter Abkühlung fährt die vorgespannte Feder (5) das Ausdehnungselement (4) mit der Nadel (2A) wieder zurück, wobei der Stößel (4A) eingefahren wird. Bei dieser Bewegung wird die Nadel (2A) im Berührungskontakt mit dem Reinigungskörper (3) während des Zurückziehens gereinigt, wobei die Verunreinigungen abgestreift werden.

Um das Ausdehnungselement (4) nach dem Einschalten des Motors möglichst schnell aufzuheizen und damit die Nadel (2A) in die Betriebsstellung zu bringen, werden die heißen Kurbelgehäusegase durch die hohle Innenelektrode (2), in der ja auch das Ausdehnungselement (4) untergebracht ist, abgeleitet. Für diesen Zweck weist die hohle Innenelektrode Eintrittsöffnungen (2C) für das Gas auf, die den Raum zwischen der Innenelektrode (2) und der Niederschlagselektrode (1A) mit dem Hohlraum in der Innenelektrode (2) verbinden. Diese Öffnungen sind vorzugsweise als in Längsrichtung der Innenelektrode (2) ausgebildete Schlitze (2C) ausgeführt. Durch diese Schlitze (2C) hindurch wird in vorteilhafter Weise auch der als Gegenlager für den Stößel (4A) dienende Zapfen (6) in die hohle Innenelektrode (2) eingebracht und dort geführt gehalten. Die Ableitung des gereinigten Gases über die hohle Innenelektrode (2) ermöglicht darüber hinaus eine kompakte Bauweise des Elektroabscheiders.

In der Ausführungsform gemäß Figur 1 und 2 wird die Nadel (2A) über eine Hülse (4B), die in elektrisch leitendem Kontakt mit dem zweiten hohlen Abschnitt (2B) der Innenelektrode (2) steht, auf demselben Potential wie die Innenelektrode (2) gehalten.

Ein geringerer Durchmesser des Rohrs (1) kann ermöglicht werden, wenn in Abwandlung des Ausführungsbeispiels der Fig. 1 und 2 das Ausdehnungselement (4) nicht vollständig innerhalb des Rohrs (1) angeordnet ist, sondern wenn sich nur Stößel (4A) des Ausdehnungselements (4) in das Rohr (1) erstreckt, der Hauptkörper des Ausdehnungselements (4) in der Zeichnung also z. B. oberhalb des Stößels (4A) vorgesehen ist.

Bei der Ausführungsform gemäß Figuren 3 bis 7 ist die Nadel (2A) in dem zweiten hohlen Abschnitt (2B) der Innenelektrode (2) fest angeordnet (z.B. eingepresst). Hier wird der Reinigungskörper (3) verfahren, während die Nadel (2A) ortsfest ist. Für diesen Zweck ist ein mit dem Stößel (4A) des Ausdehnungselements (4) verbundenes Halteelement (8) für den Reinigungskörper (3) vorgesehen, wobei dieses Halteelement (8) mit dem Stößel (4A) verfahren wird. Zur längsverschieblichen Aufnahme des Halteelements (8) und zur Verbindung des Halteelements (8) mit dem Stößel (4A) weist die hohle Innenelektrode (2) in Längsrichtung verlaufende Schlitze (2C) auf. Dabei dienen auch in diesem Fall die Schlitze (2C) zur Ableitung der heißen Kurbelgehäusegase über die hohle Innenelektrode (2). Das Halteelement (8) ist in der dargestellten Variante als Haltebügel ausgebildet, der einströmseitig einen Ring (8A) zur Aufnahme des Reinigungskörpers (3) aufweist. Das zu reinigende Gas kann an den den Reinigungskörper (3) mittig im Ring (8A) fixierenden Stegen (8B) vorbei in das Rohr (1) einströmen. Zur Zentrierung des Reinigungskörpers (3) fluchtend zur Nadel (1A) wird der Haltebügel (8) über den Ring (8C) koaxial in der Niederschlagselektrode (1A) geführt. Dies wird insbesondere auch in Figur 7 verdeutlicht. Damit wird sichergestellt, daß der Reinigungskörper (3) von der Nadel (2A) immer an derselben Stelle durchstochen wird. Dies ist insbesondere bei einem Reinigungskörper (3) aus Elastomer von Vorteil, da ansonsten bei einer Vielzahl von Einstichstellen das Elastomer schnell zerstört würde, wohingegen der Elektroabscheider wartungsfrei als Lebensdauerbauteil ausgelegt sein soll.

Bei der auf den Figuren 3 bis 5 dargestellten Ausführungsform stützt die Feder (5) sich einerseits gegenüber dem Halteelement (8) und andererseits gegenüber einem das Rohr (1) abschließenden Verschlußkopf (7) ab.

Wie in den Figuren 3 und 4 gezeigt, weist das Halteelement (8) zusätzlich eine umlaufende Reinigungslippe (8C) für eine Reinigung der Niederschlagselektrode (1A) auf. Damit können die Nadel (2A) und die Niederschlagselektrode (1A) in vorteilhafter Weise gleichzeitig mit einem einzigen Mechanismus gereinigt werden. Darüber hinaus kann die Reinigungslippe (8C) auch - wie vorstehend erwähnt - der Zentrierung des Reinigungskörpers (3) dienen.

in einer nicht dargestellten Ausführungsform ist es vorgesehen, den Stößel des Ausdehnelements als die Korona ausbildende Nadel auszubilden, wobei die Feder sich dann auf einem mit dem Stößel verbundenen Stützkragen abstützt.

Statt eines Ausdehnungselements plus Feder für die Bewirkung der Relativbewegung zwischen Reinigungskörper und Nadel, kann z.B. auch eine in der hohlen Innenelektrode verlaufende motorisch angetriebene Gewindespindel als Betätigungselement verwendet werden. Es ist auch vorgesehen, als Betätigungselement einen mittels Öl-oder Luftdruck betätigbaren Zylinder zu verwenden, der dann zumindest teilweise in der hohlen Innenelektrode verläuft.

Ein von der Reinigung der die Korona ausbildenden Nadel unabhängiger Aspekt der Erfindung ist die alleinige Abreinigung der Niederschlagselektrode mittels eines im Hohlraum der Innenelektrode angeordneten Betätigungsmechanismus. Hierzu kann z.B. zur Ausbildung einer Reinigungsvorrichtung das Halteelement (8) wie in Fig. 3 und 4 dargestellt verwendet werden, wobei das Halteelement dann nur eine umlaufende Reinigungslippe (8C) aufweist. Den Reinigungskörper (3) muß das Halteelement (8) dann nicht aufnehmen.

### Bezugszeichenliste

- 1): Rohr
- 1A): Innenwandung/Niederschlagselektrode
- 2): Innenelektrode
- 2A): erster Abschnitt der Innenelektrode/Nadel
- 2B): zweiter Abschnitt der Innenelektrode
- 2C): Schlitze in der Innenelektrode
- 3): Reinigungskörper
- 4): Betätigungsmittel (Ausdehnungselement) für die Bewirkung der Relativbewegung von Reinigungskörper und Nadel
- 4A): Stößel
- 4B): Hülse am Ausdehnelement zur Aufnahme der Nadel
- 5): Feder
- 6): Zapfen als Gegenlager für den Stößel
- 7): Verschlußkopf des Rohres
- 8): Halteelement für den Reinigungskörper
- 8A): Ring
- 8B): Stege
- 8C): Reinigungslippe für die Niederschiagselektrode

## Patentansprüche

1. Elektroabscheider zur Abscheidung von flüssigen oder festen Partikeln aus einem Gasstrom, bestehend aus
- einem Rohr (1), das in Längsrichtung von dem zu reinigenden Gas durchströmt wird, und dessen Innenwandung (1A) eine Niederschlagselektrode für die abzuscheidenden Partikel bildet,
- einer mittig innerhalb des Rohres (1) in Längsrichtung angeordneten Innenelektrode (2), wobei
- in dem Raum zwischen dieser Innenelektrode (2) und der Niederschlagselektrode (1A) ein elektrisches Hochspannungsfeld besteht,
- die Innenelektrode (2) einströmseitig einen ersten Abschnitt (2A) mit einer geringen Querschnittsfläche und abströmseitig einen zweiten Abschnitt (2B) mit einer demgegenüber größeren Querschnittsfläche aufweist,
- wobei der erste Abschnitt (2A) im wesentlichen zur Ausbildung einer Korona dient
- und der zweite Abschnitt (2B) im wesentlichen zur Ausbildung eines elektrostatischen Abscheidefeldes dient,
- einem Reinigungskörper (3) zur Reinigung des die Korona ausbildenden Abschnitts (2A) der innenelektrode (2), wobei die Reinigung durch eine Relativbewegung des Reinigungskörpers (3) gegenüber dem die Korona ausbildenden Abschnitt (2A) der Innenelektrode (2) im Berührungskontakt mit diesem erfolgt,
- mindestens einem Betätigungsmittel (4) zur Bewirkung der Relativbewegung zwischen dem Reinigungskörper (3) und dem die Korona ausbildenden Abschnitt (2A) der Innenelektrode (2)
**dadurch gekennzeichnet, daß** zumindest der zweite Abschnitt (2B) der Innenelektrode (2) zumindest teilweise hohl ausgebildet ist, wobei der Hohlraum der Innenelektrode (2) zumindest einen Teil des Betätigungsmittels (4) und/oder mindestens ein mit dem Betätigungsmittel (4) verbundenes Kraftübertragungsmittel für die Bewirkung der Relativbewegung zwischen dem Reinigungskörper (3) und dem die Korona ausbildenden Abschnitt (2A) der innenelektrode (2) aufnimmt.

2. Elektroabscheider nach Anspruch 1, wobei dieser an einem Verbrennungsmotor betrieben wird, **dadurch gekennzeichnet, daß** das Betätigungsmittel (4) die Relativbewegung zwischen dem Reinigungskörper (3) und dem die Korona ausbildenden Abschnitt (2A) der Innenelektrode (2) über motoreigene Energien wie Temperatur- oder Druckgefälle oder Vibrationen bewirkt.

3. Elektroabscheider nach Anspruch 2, **dadurch gekennzeichnet, daß** das Betätigungsmittel (4) ein Ausdehnungselement ist, das thermisch oder mittels einer Druckleitung an eine motoreigene Energiequelle angeschlossen ist, wobei
- das Ausdehnungselement (4) den zu reinigenden ersten Abschnitt (2A) der Innenelektrode (2) bei laufendem Motor gegen die Wirkung einer Feder (5) gegenüber einem im Elektroabscheider ortsfest angeordnetem Reinigungskörper (3) in einer ersten Stellung hält,
- der erste Abschnitt (2A) der Innenelektrode (2) bei stillstehendem Motor federunterstützt gegenüber dem im Elektroabscheider ortsfest angeordnetem Reinigungskörper (3) in einer zweiten Stellung gehalten wird, die entlang der Längsachse der Innenelektrode (2) von der ersten Stellung beabstandet ist.

4. Elektroabscheider nach Anspruch 3, **dadurch gekennzeichnet, daß** das Ausdehnungselement (4) und/oder die Feder (5) zumindest teilweise im Hohlraum der Innenelektrode (2) angeordnet ist.

5. Elektroabscheider nach Anspruch 3 oder 4, **dadurch gekennzeichnet, daß** der Reinigungskörper (3) am zweiten Abschnitt (2B) der Innenelektrode (2), vorzugsweise an dessen einströmseitigen Ende, festgelegt ist.

6. Elektroabscheider nach einem der Ansprüche 3 oder 4, **dadurch gekennzeichnet, daß** der Reinigungskörper (3) über Stege mittig in dem das die Niederschlagselektrode bildenden Rohr (1) festgelegt ist.

7. Elektroabscheider nach Anspruch 2, **dadurch gekennzeichnet, daß** das Betätigungsmittel (4) ein Ausdehnungselement ist, das thermisch oder mittels einer Druckleitung an eine motoreigene Energiequelle angeschlossen ist, wobei
- das Ausdehnungselement (4) den Reinigungskörper (3) bei laufendem Motor gegen die Wirkung einer Feder (5) gegenüber dem unbeweglichen ersten Abschnitt (2A) der Innenelektrode (2) in einer ersten Stellung hält,
- der Reinigungskörper (3) bei stillstehendem Motor federunterstützt gegenüber dem unbeweglichen ersten Abschnitt (2A) Innenelektrode (2) in einer zweiten Stellung gehalten wird, die entlang der Längsachse der Innenelektrode (2) von der ersten Stellung beabstandet ist.

8. Elektroabscheider nach Anspruch 7, **dadurch gekennzeichnet, daß** das Ausdehnungselement (4) und/oder die Feder (5) zumindest teilweise im Hohlraum der Innenelektrode (2) angeordnet ist.

9. Elektroabscheider nach Anspruch 7 oder 8, **dadurch gekennzeichnet, daß** die Innenelektrode (2) in ihrem hohlen zweiten Abschnitt (2B) mindestens einen sich in Längsrichtung der Innenelektrode (2) erstreckenden Schlitz (2C) zur längsverschieblichen Aufnahme eines Halteelements (8) für den Reinigungskörper (3) aufweist, über das der Reinigungskörper (3) mit dem Ausdehnungselement (4) bewegungsmäßig gekoppelt ist.

10. Elektroabscheider nach Anspruch 9, **dadurch gekennzeichnet, daß** das Halteelement (8) zumindest in einem Teilbereich zur Zentrierung des Reinigungskörpers (3) von der Niederschlagselektrode (1A) koaxial geführt wird.

11. Elektroabscheider nach Anspruch 10, **dadurch gekennzeichnet, daß** das Halteelement (8) für den Reinigungskörper (3) eine an der Niederschlagselektrode (1A) anliegende, umlaufende Reinigungslippe (8C) für die Niederschlagselektrode (1A) aufweist, die auch der Zentrierung des Reinigungskörpers (3) dient.

12. Elektroabscheider zur Abscheidung von flüssigen oder festen Partikeln aus einem Gasstrom, bestehend aus
- einem Rohr (1), das in Längsrichtung von dem zu reinigenden Gas durchströmt wird, und dessen Innenwandung (1A) eine Niederschlagselektrode für die abzuscheidenden Partikel bildet,
- einer mittig innerhalb des Rohres (1) in Längsrichtung angeordneten Innenelektrode (2), wobei
- in dem Raum zwischen dieser Innenelektrode (2) und der Niederschlagselektrode (1A) ein elektrisches Hochspannungsfeld besteht,
- die Innenelektrode (2) einströmseitig einen ersten Abschnitt (2A) mit
- einer geringen Qerschnittsfläche und abströmseitig einen zweiten Abschnitt (2B) mit einer demgegenüber größeren Querschnittsfläche aufweist, wobei der erste Abschnitt (2A) im wesentlichen zur Ausbildung einer Korona dient und der zweite Abschnitt (2B) im wesentlichen zur Ausbildung eines elektrostatischen Abscheidefeldes dient,
**dadurch gekennzeichnet, daß**
- zumindest der zweite Abschnitt (2B) der Innenelektrode (2) zumindest teilweise hohl ausgebildet ist, der Hohlraum der Innenelektrode (2) zumindest einen Teil eines Betätigungsmittels (4) und/oder mindestens ein mit dem Betätigungsmittel (4) verbundenes Kraftübertragungsmittel für ein die Niederschlagselektrode (1A) reinigende Reinigungsvorrichtung (8,8C) aufnimmt.

13. Elektroabscheider nach Anspruch 12, **dadurch gekennzeichnet, daß** die Innenelektrode (2) in ihrem hohlen zweiten Abschnitt (2B) mindestens einen sich in Längsrichtung der Innenelektrode (2) erstreckenden Schlitz (2C) zur längsverschieblichen Aufnahme der Reinigungseinrichtung (8) aufweist, wobei die Reinigungseinrichtung (8,8C) über den Hohlraum der Innenelektrode (2) mit dem die Längsverschiebung der Reinigungseinrichtung bewirkenden Betätigungsmittel gekoppelt ist.

14. Elektroabscheider nach Anspruch 12 oder 13, **dadurch gekennzeichnet, daß** die Reinigungseinrichtung eine an der Niederschlagselektrode (1A) anliegende, umlaufende Reinigungslippe (8C) aufweist.

15. Elektroabscheider nach einem der vorstehenden Ansprüche 1 bis 12, **dadurch gekennzeichnet, daß** der Reinigungskörper (3) von einem Elastomer gebildet wird, der von dem als Nadel (2A) ausgebildeten ersten Abschnitt der Innenelektrode (2) durchstochen wird.

## Claims

1. Electrostatic separator for the separation of fluid or solid particles from a gas stream, comprising
- a tube (1), through which the gas to be cleaned flows in a longitudinal direction and the inner walling (1A) of which forms a collecting electrode for the particles to be separated,
- an inner electrode (2) arranged centrally in a longitudinal direction inside the tube (1), where
- in the space between this inner electrode (2) and the collecting electrode (1A) an electric high-tension field is disposed,
- the inner electrode (2) incorporates in the inflow side a first portion (2A) with a small cross-sectional area and on the outflow side a second portion (2B) with a cross-sectional area which is larger than this first portion (2A),
- where the first portion (2A) serves essentially to form a corona
- and the second portion (2B) serves essentially to form an electrostatic separation field,
- a cleaning element (3) for cleaning the portion (2A) of the inner electrode (2) forming the corona, where the cleaning is done by a movement of the cleaning element (3) relative to the portion (2A) of the inner electrode (2) and in contact with this portion (2A),
- at least one actuating means (4) to effect the movement of the cleaning element (3) relative to the section (2A) of the inner electrode (2) forming the corona,
**characterised in that** at least the second portion (28) of the inner electrode (2) is at least partly constructed hollow, where the space in the inner electrode (2) receives at least one part of the actuating means (4) and/or, connected to the actuating means (4), at least one force transmitting means for effecting the movement of the cleaning element (3) relative to the portion (2A) of the inner electrode (2) forming the corona.

2. Electrostatic separator in accordance with claim 1, where the electrostatic separator is driven on an internal-combustion engine, **characterised in that** using motor-inherent power sources such as temperature or pressure differences or vibration the actuating means (4) effects the movement of the cleaning element (3) relative to the portion (2A) of the inner electrode forming the corona.

3. Electrostatic separator in accordance with claim 2, **characterised in that** the actuating means (4) is an extending element which is connected thermally or by means of a pressure line to a motor-inherent power source, where,
- while the motor is running, the extending element (4) retains the first portion (2A) of the inner electrode (2) in a first position against the action of a spring (5) and relative to a cleaning element (3) arranged so as to be fixed in the electrostatic separator,
- while the motor is stationary, the first portion (2A) of the inner electrode (2) is retained with the aid of a spring in a second position which is set along the longitudinal axis of the inner electrode (2) at a distance from the first position and relative to the cleaning element (3), which is arranged so as to be fixed in the electrostatic separator.

4. Electrostatic separator in accordance with claim 3, **characterised in that** the extending element (4) and/or the spring (5) is arranged at least partly in the space in the inner electrode (2).

5. Electrostatic separator in accordance with claim 3 or 4, **characterised in that** the cleaning element (3) is fixed on the second portion (2B) of the inner electrode (2), preferably on its inflow-side end.

6. Electrostatic separator in accordance with one of claims 3 or 4, **characterised in that** the cleaning element (3) is fixed by means of spacing members centrally in the tube (1) forming the collecting electrode.

7. Electrostatic separator in accordance with claim 2, **characterised in that** the actuating means (4) is an extending element which is connected thermally or by means of a pressure line to a motor-inherent power source, where,
- while the motor is running, the extending element (4) retains the cleaning element (3) in a first position against the action of a spring (5) and relative to the immovable first portion (2A) of the inner electrode (2),
- while the motor is stationary, the cleaning element (3) is retained with the aid of a spring in a second position set along the longitudinal axis of the inner electrode at a distance from the first position and relative to the immovable first portion (2A) of the inner electrode (2).

8. Electrostatic separator in accordance with claim 7, **characterised in that** the extending element (4) and/or the spring (5) is arranged at least partly in the space in the inner electrode (2).

9. Electrostatic separator in accordance with claim 7 or 8, **characterised in that** the inner electrode (2) in its hollow second portion (2B) incorporates at least one slot (2C) extending along the inner electrode (2) for longitudinally displaceable reception of a retaining element (8) for the cleaning element (3), via which retaining element (8) the cleaning element (3) is displaceably coupled to the extending element (4).

10. Electrostatic separator in accordance with claim 9, **characterised in that** the retaining element (8) is at least in one part-area guided coaxially to centre the cleaning element (3) of the collecting electrode (1A).

11. Electrostatic separator in accordance with claim 10, **characterised in that** the retaining element (8) for the cleaning element (3) incorporates a cleaning lip (8C) for the collecting electrode (1A), which cleaning lip (8C) extends all the way round and is in contact with the collecting electrode (1A) and which collecting electrode (1A) also serves to centre the cleaning element (3).

12. Electrostatic separator for separating fluid or solid particles from a gas stream, comprising
- a tube (1) through which the gas to be cleaned flows in a longitudinal direction and the inner walling (1A) of which forms a collecting electrode for the particles to be separated,
- an inner electrode arranged centrally in a longitudinal direction within the tube (1), where
- in the space between this inner electrode (2) and the collecting electrode (1A) an electric high-tension field is disposed,
- the inner electrode (2) incorporates on the inflow side a first portion (2A) with
- a small cross-sectional area and on the outflow side a second portion (2B) with a cross-sectional area which is larger than this first portion (2A), where the first portion (2A) serves essentially to form a corona and the second portion (2B) serves essentially to form an electrostatic separation field,
**characterised in that**
- at least the second portion (2B) of the inner electrode (2) is constructed at least partly hollow, the space in the inner electrode (2) receives at least a part of an actuating means (4) and/or, connected to the actuating means (4), at least one force transmitting means for a cleaning device (8,8C) cleaning the collecting electrode (1A).

13. Electrostatic separator in accordance with claim 12, **characterised in that** the inner electrode (2) incorporates in its hollow second portion (2B) at least one slot (2C) extending along the inner electrode (2) for longitudinally displaceable reception of the cleaning device (8), where the cleaning device (8,8C) is coupled via the space in the inner electrode (2) to the actuating means effecting the longitudinal displacement of the cleaning device.

14. Electrostatic separator in accordance with claim 12 or 13, **characterised in that** the cleaning device incorporates a cleaning lip (8C) which extends all the way round and is in contact with the collecting electrode (1A).

15. Electrostatic separator in accordance with any of the foregoing claims 1 to 12, **characterised in that** the cleaning element (3) is formed from an elastomer which is pierced by the first portion of the inner electrode (2), which first portion is constructed as a needle (2A).

## Revendications

1. Séparateur électrostatique pour la séparation de particules liquides ou solides dans un flux de gaz, comprenant :
- un tube (1) qui est parcouru dans le sens longitudinal par le gaz à purifier et dont la paroi intérieure (1A) forme une électrode de précipitation pour les particules à séparer,
- une électrode intérieure (2) disposée au centre à l'intérieur du tube (1) dans le sens longitudinal,
- un champ électrique à haute tension étant créé dans l'espace compris entre cette électrode intérieure (2) et l'électrode de précipitation (1A),
- l'électrode intérieure (2) présentant, en amont, une première partie (2A) ayant une aire de section transversale réduite et, en aval, une deuxième partie (2B) ayant une plus grande aire de section transversale,
- la première partie (2A) servant pour l'essentiel à créer un effet de couronne
- et la seconde partie (2B) servant pour l'essentiel à créer un champ de séparation électrostatique,
- un élément nettoyeur (3) destiné à nettoyer la partie créant l'effet de couronne (2A) de l'électrode intérieure (2), le nettoyage étant réalisé par un déplacement relatif de l'élément nettoyeur (3) par rapport à la partie créant l'effet de couronne (2A) de l'électrode intérieure (2) en contact avec celle-ci,
- au moins un moyen d'actionnement (4) destiné à produire le déplacement relatif entre l'élément nettoyeur (3) et la partie créant l'effet de couronne (2A) de l'électrode intérieure (2),
**caractérisé en ce que** la seconde partie (2B) au moins de l'électrode intérieure (2) est au moins partiellement creuse, la cavité de l'électrode intérieure (2) recevant au moins une partie du moyen d'actionnement (4) et/ou au moins un moyen de transmission de la force relié à l'organe d'actionnement (4), pour produire le déplacement relatif de l'élément nettoyeur (3) par rapport à la partie créant l'effet de couronne (2A) de l'électrode intérieure (2).

2. Séparateur électrostatique selon la revendication 1, fonctionnant dans un moteur à combustion interne, **caractérisé en ce que** le moyen d'actionnement (4) produit le déplacement relatif de l'élément nettoyeur (3) par rapport à la partie créant l'effet de couronne (2A) de l'électrode intérieure (2) en utilisant des énergies internes du moteur telles qu'un gradient de température ou de pression ou des vibrations.

3. Séparateur électrostatique selon la revendication 2, **caractérisé en ce que** le moyen d'actionnement (4) est un élément à expansion qui est relié de façon thermique ou au moyen d'une conduite de pression à une source d'énergie interne du moteur,
- l'élément à expansion (4) retenant la première partie (2A) à nettoyer de l'électrode intérieure (2) dans une première position par rapport à un élément nettoyeur (3) stationnaire dans le séparateur électrostatique, contre l'action d'un ressort (5), lorsque le moteur tourne,
- la première partie (2A) de l'électrode intérieure (2) étant retenue dans une deuxième position par rapport à l'élément nettoyeur (3) fixe dans le séparateur électrostatique sous l'action d'un ressort lorsque le moteur est arrêté, laquelle deuxième position est éloignée de la première position le long de l'axe longitudinal de l'électrode intérieure (2).

4. Séparateur électrostatique selon la revendication 3, **caractérisé en ce que** l'élément à expansion (4) et/ou le ressort (5) sont disposés au moins partiellement dans la cavité de l'électrode intérieure (2).

5. Séparateur électrostatique selon la revendication 3 ou 4, **caractérisé en ce que** l'élément nettoyeur (3) est fixé sur la seconde partie (2B) de l'électrode intérieure (2), de préférence à son extrémité en amont.

6. Séparateur électrostatique selon l'une des revendications 3 ou 4, **caractérisé en ce que** l'élément nettoyeur (3) est fixé, par des barrettes, au centre du tube (1) formant l'électrode de précipitation.

7. Séparateur électrostatique selon la revendication 3 ou 4, **caractérisé en ce que** le moyen d'actionnement (4) est un élément à expansion raccordé de façon thermique ou au moyen d'une conduite de pression à une source d'énergie interne du moteur,
- l'élément à expansion (4) retenant l'élément nettoyeur (3) dans une première position par rapport à la première partie (2A) fixe de l'électrode intérieure (2) contre l'action d'un ressort (5) lorsque le moteur tourne,
- l'élément nettoyeur (3) étant retenu dans une deuxième position par rapport à la première partie (2A) fixe de l'électrode intérieure (2) sous l'effet d'un ressort lorsque le moteur est arrêté, laquelle deuxième position est éloignée de la première position sur l'axe longitudinal de l'électrode intérieure (2).

8. Séparateur électrostatique selon la revendication 7, **caractérisé en ce que** l'élément à expansion (4) et/ou le ressort (5) sont disposés au moins partiellement dans la cavité de l'électrode intérieure (2).

9. Séparateur électrostatique selon la revendication 7 ou 8, **caractérisé en ce que** l'électrode intérieure (2) présente dans sa seconde partie (2B) creuse au moins une fente (2C) qui s'étend dans le sens longitudinal, de l'électrode intérieure (2), destinée à recevoir, de façon mobile longitudinalement, un élément de maintien (8) pour l'élément nettoyeur (3), par lequel l'élément nettoyeur (3) peut être couplé avec l'élément à expansion (4) en vue de son déplacement.

10. Séparateur électrostatique selon la revendication 9, **caractérisé en ce que** l'élément de maintien (8) est guidé de manière coaxiale par l'électrode de précipitation (1A) au moins dans une partie de celle-ci pour le centrage de l'élément nettoyeur (3).

11. Séparateur électrostatique selon la revendication 10, **caractérisé en ce que** l'élément de maintien (8) pour l'élément nettoyeur (3) présente une lèvre de nettoyage (8C) continue pour l'électrode de précipitation (1A), qui repose sur l'électrode de précipitation (1A) et sert également au centrage de l'élément nettoyeur (3).

12. Séparateur électrostatique pour la séparation de particules liquides ou solides dans un flux de gaz, comprenant :
- un tube (1) qui est parcouru dans le sens longitudinal par le gaz à purifier et dont la paroi intérieure (1A) forme une électrode de précipitation pour des particules à séparer,
- une électrode intérieure (2) disposée au centre à l'intérieur du tube (1) dans le sens longitudinal,
- un champ électrique à haute tension étant créé dans l'espace compris entre cette électrode intérieure (2) et l'électrode de précipitation (1A),
- l'électrode intérieure (2) présentant, en amont, une première partie (2A) ayant une aire de section transversale réduite et, en aval, une deuxième partie (2B) ayant une plus grande aire de section transversale, la première partie (2A) servant pour l'essentiel à créer un effet de couronne et la seconde partie (2B) servant pour l'essentiel à créer un champ de séparation électrostatique,
**caractérisé en ce que** la seconde partie (2B) au moins de l'électrode intérieure (2) est au moins partiellement creuse, la cavité de l'électrode intérieure (2) recevant au moins une partie d'un moyen d'actionnement (4) et/ou au moins un moyen de transmission de force relié à l'organe d'actionnement (4), pour un dispositif nettoyeur (8, 8C) qui nettoie l'électrode de précipitation (1A).

13. Séparateur électrostatique selon la revendication 12, **caractérisé en ce que** l'électrode intérieure (2) présente dans sa seconde partie creuse (2B) au moins une fente (2C) qui s'étend dans le sens longitudinal de l'électrode intérieure (2) pour recevoir de façon mobile longitudinalement un dispositif nettoyeur (8), lequel dispositif nettoyeur (8, 8C) est couplé par l'intermédiaire de la cavité de l'électrode intérieure (2) avec le moyen d'actionnement réalisant la translation longitudinale du dispositif nettoyeur.

14. Séparateur électrostatique selon la revendication 12 ou 13, **caractérisé en ce que** le dispositif nettoyeur présente une lèvre de nettoyage (8C) continue reposant sur l'électrode de précipitation (1A).

15. Séparateur électrostatique selon l'une des revendications 1 à 12, **caractérisé en ce que** l'élément nettoyeur (3) est fait d'un élastomère qui est traversé par la première partie de l'électrode intérieure (2) conformée comme une aiguille (2A).
